# EUROPÄISCHE PATENTSCHRIFT

(11) **EP 0 683 729 B1**
(45) Veröffentlichungstag und Bekanntmachung des Hinweises auf die Patenterteilung: **11.09.1996**
(21) Anmeldenummer: 94904948.0
(22) Anmeldetag: 19.01.1994
(51) Int. Cl.: B41F 15/08

(54) **VERFAHREN ZUR STEUERUNG EINER SIEBDRUCKZYLINDERMASCHINE**
PROCESS FOR CONTROLLING A CYLINDER-TYPE SILK SCREEN PRINTING MACHINE
PROCEDE DE COMMANDE D'UNE MACHINE A CYLINDRE POUR LA SERIGRAPHIE

(30) Priorität: 13.02.1993 DE 4304399
(43) Veröffentlichungstag der Anmeldung: 29.11.1995
(73) Patentinhaber: RK SIEBDRUCKTECHNIK GMBH, 51427 Bergisch Gladbach (DE)
(72) Erfinder: KÜRTEN, Rudolf August, D-51427 Bergisch Gladbach (DE); KALUZA, Bernd, Arvada, CO 80003 (US)
(74) Vertreter: Stachow, E.-W., Prof. Dr.
(86) Internationale Anmeldenummer: DE9400043
(87) Internationale Veröffentlichungsnummer: WO9418008

(56) Entgegenhaltungen:
- EP-A- 0 463 258

## Beschreibung

Die Erfindung betrifft ein Verfahren zur Steuerung einer Siebdruckzylindermaschine, wobei während des Druckvorgangs ein das Druckgut aufnehmender und durch einen Antriebsmotor angetriebener Druckzylinder und ein über diesen fahrender Siebwagen mit auf die Siebschablone abgesenkter Druckrakel mit synchronisierter Geschwindigkeit bewegt werden. Die Erfindung betrifft weiterhin eine Siebdruckzylindermaschine mit einem das Druckgut aufnehmenden und durch einen Antriebsmotor angetriebenen Druckzylinder, einem über diesen fahrenden Siebwagen, einer auf die Siebschablone absenkbaren Druckrakel und einer Einrichtung zur Synchronisierung der Bewegung des Druckzylinders und des Siebrahmens während des Druckvorgangs, die nach dem vorstehend beschriebenen Verfahren arbeitet.

Aus dem Stand der Technik, siehe z.B. EP-A-0463258, sind zwei derartige Verfahren bekannt, bei denen der Druckzylinder und der Siebwagen aufgrund einer mechanischen Kopplung durch einen einzigen Antriebsmotor synchron bewegt werden. Die mechanische Kopplung erfolgt in beiden Fällen über ein an jeder Stirnseite des Druckzylinders angeordnetes Zahnrad, das mit einer an der entsprechenden Seite des Siebwagens angeordneten Zahnstange im Eingriff steht. Der vom Siebwagen zurückgelegte Druckweg entspricht exakt einer vollen Umdrehung des Druckzylinders.

Das erste Verfahren macht von einem sogenannten Schwingzylinder Gebrauch, der an jeder Stirnseite ein einziges Zahnrad aufweist, das sich mit der an der entsprechenden Seite des Siebwagens angebrachten Zahnstange permanent im Eingriff befindet. Nach dem Druckvorgang reversiert der Zylinder in die Anfangsposition, in der er das nächste Druckgut aufnimmt, wobei der Druckablauf sofort neu beginnt.

Nachteilig bei diesem Verfahren ist, daß der Schwingzylinder ohne Ruhepause von einer Drehbewegung in die entgegengerichtete übergeht, so daß das neu zugeführte Druckgut augenblicklich vom Druckzylinder gefaßt werden muß. Dabei kommt es vor, daß das Druckgut nicht richtig oder nicht optimal am Druckzylinder angelegt wird, was die Druckqualität beeinträchtigt.

Das zweite bekannte Verfahren versucht diesen Nachteil dadurch zu vermeiden, daß die Synchronisierung zwischen dem Druckzylinder und dem Siebwagen während des Vor- und Rücklaufs über zwei Zahnräder an jeder Stirnseite des Druckzylinders erfolgt. Das erste Zahnrad steht mit der an der betreffenden Seite des Siebwagens angeordneten Zahnstange während des Druckvorgangs (Vorlauf) im Eingriff. Am Ende des Druckvorgangs werden dieses Zahnrad und die Zahnstange dadurch entkoppelt, daß an entsprechender Stelle des Zahnrads die Zähne durch Abfräsen ausgespart sind. Die Zahnstange kann über das angehaltene Zahnrad ungehindert zurücklaufen. Der Rücklauf des Siebwagens wird durch ein zweites Zahnrad bewirkt, das mit der an der betreffenden Seite des Siebwagens angeordneten Zahnstange während des Rücklaufs in Eingriff gebracht wird. Während des Rücklaufs wird das erste Zahnrad durch eine mechanische Einrichtung festgehalten. Nach erfolgtem Rücklauf wird das erste Zahnrad wieder in Drehbewegung versetzt und mit der Zahnstange des Siebwagens in Eingriff gebracht, wodurch ein erneuter Druckvorgang beginnt. Die beiden Zahnräder werden von einem Antriebsmotor angetrieben. Da sich der mit dem ersten Zahnrad gekoppelte Druckzylinder immer in gleicher Richtung dreht und während des Rücklaufs des Siebwagens anhält, kann das Druckgut während einer ausreichenden Zeitspanne bei entsprechender Druckgeschwindigkeit am Druckzylinder angelegt werden.

Nachteilig bei dem zweiten Verfahren ist jedoch die technisch sehr aufwendige mechanische Synchronisierung der beiden Zahnräder. Dies führt auch zu einer entsprechend hohen Reparaturanfälligkeit und zu relativ häufiger Wartung der Siebdruckzylindermaschine. Außerdem ist die Druckgeschwindigkeit durch die Mechanik eingeschränkt. Jede Erhöhung der Druckgeschwindigkeit führt außerdem zu einer Verringerung der Stillstandszeit des Druckzylinders während des Rücklaufs des Siebwagens, was ein exaktes Anlegen des Druckgutes an den Druckzylinder beeinträchtigt. Insgesamt ist die Wirtschaftlichkeit der beiden Verfahren aufgrund der beschriebenen Nachteile sehr unbefriedigend.

Der vorliegenden Erfindung liegt die Aufgabe zugrunde, ein Verfahren zur Steuerung einer Siebdruckzylindermaschine bereitzustellen, das sich durch eine hohe Druckqualität und große Wirtschaftlichkeit durch einfache technische Mittel und hohe Druckgeschwindigkeiten auszeichnet. Es ist weiterhin Aufgabe der vorliegenden Erfindung, eine entsprechende Siebdruckzylindermaschine mit den obengenannten Vorteilen zu schaffen.

Als eine Lösung der das Verfahren betreffenden Aufgabe wird erfindungsgemäß vorgeschlagen, daß der Druckzylinder und der Siebwagen unabhängig voneinander angetrieben werden und der Antriebsmotor des Siebwagens während des Druckvorgangs von der mit dem Druckzylinder synchronisierten Bewegung des Siebwagens entkoppelt ist und anschließend während des Rücklaufs den Siebwagen antreibt, wobei der Druckzylinder vor Beendigung des Rücklaufs in Stillstand versetzt wird.

Aufgrund dieser erfindungsgemäßen Lösung ist es möglich, das Druckgut selbst bei hoher Druckgeschwindigkeit während einer ausreichenden Stillstandszeit des Druckzylinders, die der gesamten, zumindest aber einer Restzeit der Rücklaufzeit des Siebwagens entsprechen kann, exakt am Druckzylinder anzulegen. Der technische Aufwand zur Durchführung des Verfahrens ist relativ gering. Zwar werden zum Antrieb des Druckzylinders und des Siebwagens zwei Antriebsmotoren verwendet. Das Verfahren kann jedoch mit wesentlich einfacheren technischen Mitteln realisiert werden als das zweite einleitend beschriebene Verfahren. Es zeichnet sich darüber hinaus durch eine geringere Reparaturanfälligkeit und größere Wartungsfreundlichkeit aus.

In einer bevorzugten Weiterbildung des Verfahrens ist vorgesehen, daß der Antriebsmotor des Siebwagens während des Druckvorgangs und der Antriebsmotor des Druckzylinders vor Beendigung des Rücklaufs des Siebwagens in Stillstand versetzt werden. Der vor Beendigung des Rücklaufs stillstehende Antriebsmotor des Druckzylinders hält diesen während dieser Zeit in der Position fest, in der das Druckgut angelegt wird.

Als eine zweite Lösung der obengenannten Aufgabe wird erfindungsgemäß vorgeschlagen, daß der Druckzylinder und der Siebwagen unabhängig voneinander angetrieben werden, Daten zur Einstellung des Druckweges und der Druckgeschwindigkeit in eine elektronische Steuereinrichtung einprogrammiert, darin gespeichert und zu Steuersignalen für die Antriebe verarbeitet werden und die jeweiligen Bewegungspositionen des Druckzylinders und des Siebwagens während des Druckablaufs durch Wegmeßsysteme ermittelt und in der elektronischen Steuereinrichtung zur Regelung der Steuersignale weiterverarbeitet werden.

Mit diesem erfindungsgemäßen Verfahren werden ebenfalls die vorstehend genannten Vorteile erzielt. Darüber hinaus ist es möglich, den Druckweg und die Druckgeschwindigkeit der zu bedruckenden Fläche und den sonstigen Erfordernissen des jeweiligen Druckgutes anzupassen. Bei den herkömmlichen Verfahren entspricht der vom Siebwagen während des Druckvorgangs zurückgelegte Druckweg einer vollen Umdrehung des Druckzylinders und ist einer maximalen Formatgröße des Druckgutes angepaßt. Daher wird das Verdruckmittel durch die Flutrakel über die gesamte, dem maximalen Druckformat entsprechende Siebfläche ausgebreitet. Die bei der Ausbreitung des Verdruckmittels auf der Siebfläche erfolgende Verdunstung der in dem Verdruckmittel enthaltenen Lösungsmittel führt zu einer Umweltbelastung. Aufgrund der Verdunstung und anderer Einflüsse bei der Ausbreitung des Verdruckmittels auf der Siebfläche verändert sich auch die Konsistenz des Verdruckmittels, so daß dieses häufiger nachgemischt werden muß, um eine gleichbleibende Druckqualität zu gewährleisten. Da die Druckrakel bei jedem Druckvorgang das maximale Druckformat abfährt, ist auch diese einer entsprechenden Beanspruchung und einem entsprechenden Verschleiß ausgesetzt. Diese Nachteile werden durch den zweiten Lösungsvorschlag vermieden, bei dem der Druckweg auf die jeweilige zu bedruckende Fläche des Druckgutes eingestellt werden kann.

Bei einer Weiterbildung dieser Lösung werden auch die Druckrakel und die Flutrakel in Abhängigkeit von der Bewegungsposition des Siebwagens angesteuert. Dadurch wird eine genauere und einfachere Steuerung des Rakeleinsatzpunktes ermöglicht, und zwar unabhängig von der Druckgeschwindigkeit.

Insgesamt bietet das erfindungsgemäße Verfahren eine größtmögliche Flexibilität in bezug auf den Druckablauf.

Bei einer Siebdruckzylindermaschine der eingangs genannten Art ist entsprechend der ersten Lösung vorgesehen, daß zwei voneinander unabhängige Antriebsmotoren zum Antrieb des Druckzylinders während des Druckvorgangs und zum Antrieb des Siebwagens während des Rücklaufs, eine Einrichtung, mit der der Antriebsmotor des Siebwagens während des Druckvorgangs (Vorlauf des Siebwagens) von der mit dem Druckzylinder synchronisierten Bewegung des Siebwagens entkoppelbar ist, und eine Einrichtung, mit der der Druckzylinder vor Beendigung des Rücklaufs des Siebwagens in Stillstand versetzbar ist, verwendet werden.

In einer bevorzugten Weiterbildung ist der Antriebsmotor des Siebwagens mit diesem über einen Freilauf gekoppelt, der den Antriebsmotor vom Siebwagen in der Drehrichtung der Motorwelle entkoppelt, die dem Vorlauf des Siebwagens während des Druckvorgangs entspricht, und der Antriebsmotor des Druckzylinders mit diesem über einen Freilauf gekoppelt, der den Antriebsmotor vom Druckzylinder in der Drehrichtung der Motorwelle entkoppelt, die dem Rücklauf des Siebwagens entspricht.

Der erste Freilauf kann sich z.B. auf der Nabe des Antriebsmotors des Siebwagens befinden und als Industriefreilauf ausgebildet sein. Insbesondere dann, wenn als Einrichtung zur Synchronisierung der Bewegung des Druckzylinders und des Siebwagens ein an jeder Stirnseite des Druckzylinders angeordnetes Zahnrad verwendet wird, das mit einer an der entsprechenden Seite des Siebwagens angeordneten Zahnstange im Eingriff steht, kann der zweite Freilauf jeweils auf den beiden Zahnrädern des Druckzylinders vorgesehen sein.

Entsprechend der zweiten vorgeschlagenen Lösung ist bei einer Siebdruckmaschine der eingangs genannten Art vorgesehen, daß zwei voneinander unabhängige Antriebsmotoren für den Druckzylinder und den Siebwagen und eine elektronische Steuereinrichtung vorgesehen sind, die eine Eingabeeinheit für Daten zur Einstellung des Druckweges und der Druckgeschwindigkeit, eine damit verbundene speicherprogrammierbare Recheneinheit zur Verarbeitung der Daten in Steuersignale für die Antriebsmotoren und zwei den Antriebsmotoren zugeordnete Regeleinheiten umfaßt, die mit Wegmeßsystemen für den Druckzylinder und den Siebwagen verbunden sind.

In einer bevorzugten Ausführung sind als Wegmeßsysteme Drehimpulsgeber vorgesehen, die am Druckzylinder bzw. einem Antriebsrad für den Siebwagen angeordnet sind.

Anstelle der Drehimpulsgeber können in einer anderen bevorzugten Ausführung auch Glasmeßstäbe verwendet werden. Darüber hinaus kommt jedes andere geeignete Wegmeßsystem in Betracht.

Ein bevorzugtes Ausführungsbeispiel der Erfindung wird im folgenden anhand der Zeichnung näher beschrieben. Es zeigen:
- Fig. 1: eine schematische Darstellung einer Siebdruckzylindermaschine und
- Fig. 2: eine schematische Darstellung einer elektronischen Steuereinrichtung für die in Fig. 1 gezeigte Siebdruckzylindermaschine.

Wie aus Fig. 1 hervorgeht, besteht die dort schematisch gezeigte Siebdruckzylindermaschine im wesentlichen aus einem das Druckgut aufnehmenden Druckzylinder 1, einem über diesen fahrenden Siebwagen 2, einer auf die Siebschablone absenkbaren Druckrakel 3, die bei dem in Fig. 1 dargestellten Rücklauf hochgestellt ist, und einer während des Rücklaufs abgesenkten Flutrakel 4.

Der Druckzylinder 1 ist bei dem gezeigten Ausführungsbeispiel über eine mit diesem verbundene, koaxiale Riemenscheibe 5 und einen Zahnriemen 6 mit einem Antrieb 7 verbunden. Die Riemenscheibe 5 weist einen koaxialen Drehimpulsgeber auf, der als Wegmeßsystem 8 für den aus der Anfangsposition zurückgelegten Bogenwinkel des Druckzylinders dient.

Der Siebwagen 2 läuft, durch einen Zahnriemen 9 reversierend bewegt, über den Druckzylinder 1. Der Zahnriemen 9 wird in seiner reversierenden Bewegung durch ein Antriebsrad 10 angetrieben und läuft über eine Riemenscheibe 11. Das Antriebsrad 10 weist einen koaxialen Drehimpulsgeber auf, der als Wegmeßsystem 12 für die aus der Anfangsposition zurückgelegte Wegstrecke des Siebwagens 2 dient.

Wie schematisch in Fig. 2 gezeigt ist, besteht die elektronische Steuereinrichtung für die in Fig. 1 dargestellte Siebdruckzylindermaschine im wesentlichen aus einer speicherprogrammierbaren Recheneinheit 13 mit einer Eingabeeinheit 14 und jeweils einer Regeleinheit 15 bzw. 16 für den Antriebsmotor 17 des Druckzylinders 1 bzw. Antriebsmotor 18 des Siebwagens 2.

Die Steuerung der beiden Antriebsmotoren 17 und 18 geschieht wie folgt:

Über die Eingabeeinheit 14 werden z.B. über eine Tastatur die Daten für den Druckweg und die Druckgeschwindigkeit in die Recheneinheit 13 eingelesen und darin gespeichert. Die Recheneinheit 13 verarbeitet die Daten zu Steuersignalen für die Antriebsmotoren 17 und 18. Die Steuersignale werden den entsprechenden Regeleinheiten 15 und 16 zugeleitet, wo sie zu den entsprechenden Strömen und Spannungen für die Antriebsmotoren 17 und 18 umgewandelt werden.

In der Anfangsposition eines Druckablaufs befinden sich der Druckzylinder 1 und der Siebwagen 2 in Ruhe. Die Druck- und Flutrakel 3 bzw. 4 sind hochgestellt. In dieser Position wird das in der Zeichnung nicht dargestellte Druckgut an den Druckzylinder 1 angelegt. Zu Beginn des Druckablaufs wird die Druckrakel 3 auf die in der Zeichnung nicht dargestellte Siebschablone des Siebwagens 2 abgesenkt. Der Druckzylinder 1 und der Siebwagen 2 laufen mit synchronisierter Geschwindigkeit aufgrund entsprechender Steuersignale an.

Die beiden Wegmeßsysteme 8 und 12 übermitteln die jeweiligen Bewegungspositionen des Druckzylinders 1 und des Siebwagens 2 an die Regeleinheiten 15 bzw. 16. Die Bewegungspositionen werden in den Regeleinheiten 15 und 16 mit den den Druckweg festlegenden Steuersignalen verglichen. Entsprechen die Bewegungspositionen den betreffenden Steuersignalen, so wird ein Signal von der jeweiligen Regeleinheit 15 bzw. 16 an die Recheneinheit 13 übermittelt, die dann ein Steuersignal zum Anhalten des Druckzylinders 1 bzw. Siebwagens 2 an die Regeleinheit 15 bzw. 16 abgibt.

Der Druckvorgang wird dadurch beendet, daß der Siebwagen 2 nach Erreichen des in die Recheneinheit 13 einprogrammierten Druckweges anhält und die Druckrakel 3 nach oben bewegt wird. Der Druckzylinder 1 läuft dabei in der gleichen Drehrichtung weiter bis in die Anfangsposition.

Beim Anhalten des Siebwagens 2 nach Beendigung des Druckvorgangs wird die Flutrakel 4 auf die Siebschablone des Siebwagens 2 abgesenkt. Bei dem sich an den Druckvorgang unmittelbar anschließenden Rücklauf des Siebwagens 2 wird dieser in die Anfangsposition zurückgefahren und durch ein entsprechendes Steuersignal angehalten. Die Flutrakel 4 wird nach dem Anhalten hochbewegt. Sobald der Druckzylinder 1 seine Anfangsposition wieder erreicht hat, ist der Druckablauf abgeschlossen, und das nächste Druckgut wird am Druckzylinder 1 angelegt. Der Druckablauf beginnt dann von neuem.

### Bezugszeichenliste

- 1: Druckzylinder
- 2: Siebwagen
- 3: Druckrakel
- 4: Flutrakel
- 5: Riemenscheibe
- 6: Zahnriemen
- 7: Antrieb
- 8: Wegmeßsystem
- 9: Zahnriemen
- 10: Antriebsrad
- 11: Riemenscheibe
- 12: Wegmeßsystem
- 13: speicherprogrammierbare Recheneinheit
- 14: Eingabeeinheit
- 15: Regeleinheit
- 16: Regeleinheit
- 17: Antriebsmotor des Druckzylinders
- 18: Antriebsmotor des Siebwagens

## Patentansprüche

1. Verfahren zur Steuerung einer Siebdruckzylindermaschine, wobei während des Druckvorgangs ein das Druckgut aufnehmender und durch einen Antriebsmotor angetriebener Druckzylinder und eine über diesen fahrender Siebwagen (2) mit auf die Siebschablone abgesenkter Druckrakel (3) mit synchronisierter Geschwindigkeit bewegt werden, **dadurch gekennzeichnet**, daß der Druckzylinder (1) und der Siebwagen (2) unabhängig voneinander angetrieben werden und der Antriebsmotor des Siebwagens während des Druckvorgangs von der mit dem Druckzylinder synchronisierten Bewegung des Siebwagens (18) entkoppelt ist und anschließend während des Rücklaufs den Siebwagen (2) antreibt, wobei der Druckzylinder (1) vor Beendigung des Rücklaufs in Stillstand versetzt wird.

2. Verfahren nach Anspruch 1, **dadurch gekennzeichnet**, daß der Antriebsmotor des Siebwagens während des Druckvorgangs und der Antriebsmotor des Druckzylinders vor Beendigung des Rücklaufs des Siebwagens in Stillstand versetzt werden.

3. Verfahren zur Steuerung einer Siebdruckzylindermaschine, wobei während des Druckvorgangs ein das Druckgut aufnehmender und durch einen Antriebsmotor (17) angetriebener Druckzylinder (1) und eine über diesen fahrender Siebwagen (2) mit auf die Siebschablone abgesenkter Druckrakel (3) mit synchronisierter Geschwindigkeit bewegt werden, **dadurch gekennzeichnet**, daß der Druckzylinder (1) und der Siebwagen (2) unabhängig voneinander angetrieben werden, Daten zur Einstellung des Druckweges und der Druckgeschwindigkeit in eine elektronische Steuereinrichtung (13, 14, 15, 16) einprogrammiert, darin gespeichert und zu Steuersignalen für die Antriebe verarbeitet werden und die jeweiligen Bewegungspositionen des Druckzylinders und des Siebwagens während des Druckablaufs durch Wegmeßsysteme (8, 12) ermittelt und in der elektronischen Steuereinrichtung zur Regelung der Steuersignale weiterverarbeitet werden.

4. Verfahren nach Anspruch 3, **dadurch gekennzeichnet**, daß durch die elektronische Steuereinrichtung auch die Druckrakel und die Flutrakel in Abhängigkeit von der Bewegung des Siebwagens angesteuert werden.

5. Siebdruckzylindermaschine mit einem das Druckgut aufnehmenden und durch einen Antriebsmotor angetriebenen Druckzylinder (1), einem über diesen fahrenden Siebwagen (2), einer auf die Siebschablone absenkbaren Druckrakel (3) und einer Einrichtung zur Synchronisierung der Bewegung des Druckzylinders und des Siebwagens während des Druckvorgangs, **dadurch gekennzeichnet**, daß zwei voneinander unabhängige Antriebsmotoren (17, 18) zum Antrieb des Druckzylinders (1) während des Druckvorgangs und zum Antrieb des Siebwagens (2) während des Rücklaufs, eine Einrichtung, mit der der Antriebsmotor des Siebwagens während des Druckvorgangs von der mit dem Druckzylinder synchronisierten Bewegung des Siebwagens entkoppelbar ist, und eine Einrichtung, mit der der Druckzylinder vor Beendigung des Rücklaufs des Siebwagens in Stillstand versetzbar ist, vorgesehen sind.

6. Siebdruckzylindermaschine nach Anspruch 5, **dadurch gekennzeichnet**, daß der Antriebsmotor des Siebwagens mit diesem über einen Freilauf gekoppelt ist, der den Antriebsmotor vom Siebwagen in der Drehrichtung der Motorwelle entkoppelt, die dem Vorlauf des Siebwagens während des Druckvorgangs entspricht, und der Antriebsmotor des Druckzylinders mit diesem über einen Freilauf gekoppelt ist, der den Antriebsmotor vom Druckzylinder in der Drehrichtung der Motorwelle entkoppelt, die dem Rücklauf des Siebwagens entspricht.

7. Siebdruckzylindermaschine mit einem das Druckgut aufnehmenden und durch einen Antriebsmotor (17) angetriebenen Druckzylinder (1), einem über diesen fahrenden Siebwagen (2), einer auf die Siebschablone absenkbaren Druckrakel (3) und einer Einrichtung zur Synchronisierung der Bewegung des Druckzylinders (1) und des Siebwagens (2) während des Druckvorgangs, **dadurch gekennzeichnet**, daß zwei voneinander unabhängige Antriebsmotoren (17, 18) für den Druckzylinder (1) und den Siebwagen (2) und eine elektronische Steuereinrichtung vorgesehen sind, die eine Eingabeeinheit (14) für Daten zur Einstellung des Druckweges und der Druckgeschwindigkeit, eine damit verbundene speicherprogrammierbare Recheneinheit (13) zur Verarbeitung der Daten in Steuersignale für die Antriebsmotoren (17, 18) und zwei den Antriebsmotoren (17, 18) zugeordnete Regeleinheiten (15, 16) umfaßt, die mit Wegmeßsystemen (8, 12) für den Druckzylinder (1) und den Siebwagen (2) verbunden sind.

8. Siebdruckzylindermaschine nach Anspruch 7, **dadurch gekennzeichnet**, daß als Wegmeßsysteme (8, 12) Drehimpulsgeber vorgesehen sind, die am Druckzylinder (1) bzw. einem Antriebsrad (10) für den Siebwagen (2) angeordnet sind.

9. Siebdruckzylindermaschine nach Anspruch 7, **dadurch gekennzeichnet**, daß als Wegmeßsysteme (8, 12) Glasmeßstäbe vorgesehen sind.

## Claims

1. Method for controlling a cylinder screen printing machine, where a printing cylinder, which takes up the material to be printed and is driven by a drive motor, and a screen carriage (2), which runs above it with a squeegee (3) lowered onto the screen stencil, are moved at a synchronised speed during the printing cycle, **characterised in that** the printing cylinder (1) and the screen carriage (2) are driven independently of one another and that, during the printing cycle, the drive motor of the screen carriage is disengaged from the movement of the screen carriage (18) which is synchronised with the printing cylinder and that the drive motor subsequently drives the screen carriage (2) during the return pass, the printing cylinder (1) being brought to a standstill before the return pass is completed.

2. Method as per Claim 1, **characterised in that** the drive motor of the screen carriage is brought to a standstill during the printing cycle and the drive motor of the printing cylinder before the return pass of the screen carriage has been completed.

3. Method for controlling a cylinder screen printing machine, where a printing cylinder (1), which takes up the material to be printed and is driven by a drive motor (17), and a screen carriage (2), which runs above it with a squeegee (3) lowered onto the screen stencil, are moved at a synchronised speed during the printing cycle, **characterised in that** the printing cylinder (1) and the screen carriage (2) are driven independently of one another, data for setting the printing path and the printing speed are programmed and stored in an electronic controller (13, 14, 15, 16) and converted into control signals for the drives, and that the respective movement positions of the printing cylinder and the screen carriage are determined by position sensor systems (8, 12) during the printing cycle and further processed by the electronic controller in order to regulate the control signals.

4. Method as per Claim 3, **characterised in that** the squeegee and flood coater are activated by the electronic controller based on the movement of the screen carriage.

5. Cylinder screen printing machine with a printing cylinder (1), which takes up the material to be printed and is driven by a drive motor, a screen carriage (2) which runs above it, a squeegee (3) which can be lowered onto the screen stencil and a device for synchronising the movement of the printing cylinder and the screen carriage during the printing cylinder, **characterised in that** it is designed to use two independent drive motors (17, 18) to drive the printing cylinder (1) during the printing cycle and to drive the screen carriage (2) during the return pass, a device with which the drive motor of the screen carriage can be disengaged during the printing cycle from the movement of the screen carriage which is synchronised to that of the printing cylinder, and a device with which the printing cylinder can be brought to a standstill before the return pass of the screen carriage is completed.

6. Cylinder screen printing machine as per Claim 5, **characterised in that** the drive motor of the screen carriage is linked to the screen carriage via a freewheel, which disengages the drive motor from the screen carriage in the sense of rotation of the motor shaft corresponding to the forward pass of the screen carriage during the printing cycle, and the drive motor of the printing cylinder is linked to the printing cylinder via a freewheel which disengages the drive motor from the printing cylinder in the sense of rotation of the motor shaft corresponding to the return pass of the screen carriage.

7. Cylinder screen printing machine with a printing cylinder (1), which takes up the material to be printed and is driven by a drive motor (17), a screen carriage (2) which runs above it, a squeegee (3) which can be lowered onto the screen stencil, and a device for synchronising the movement of the printing cylinder (1) and the screen carriage (2) during the printing cycle, **characterised in that** it is designed to have two independent drive motors (17, 18) for the printing cylinder (1) and the screen carriage (2), and an electronic controller, consisting of a data input unit (14) for setting the printing path and the printing speed, a connected PLC processor (13) to convert the data into control signals for the drive motors (17, 18), and two regulators (15, 16) respectively dedicated to the drive motors (17, 18), which are connected to position sensor systems (8, 12) for the printing cylinder (1) and the screen carriage (12).

8. Cylinder screen printing machine as per Claim 7, **characterised in that** the position sensor systems (8, 12) are designed as rotary position transducers, which are mounted on the printing cylinder (1) and on a drive wheel (10) for the screen carriage (2).

9. Cylinder screen printing machine as per Claim 7, **characterised in that** glass scales are envisaged as the position sensor systems (8, 12).

## Revendications

1. Procédé de commande d'une machine de sérigraphie à cylindre dans laquelle, pendant le processus d'impression, un cylindre d'impression, qui reçoit l'objet à imprimer et qui est entraîné par un moteur d'entraînement, et un chariot porte-écran (2), qui circule au-dessus de ce cylindre, avec une raclette d'impression (3) abaissée sur l'écran de soie sont mis en mouvement à une vitesse synchronisée, caractérisé en ce que le cylindre d'impression (1) et le chariot porte-écran (2) sont entraînés indépendamment l'un de l'autre et le moteur d'entraînement du chariot porte-écran est désaccouplé, pendant le processus d'impression, du mouvement du chariot porte-écran synchronisé avec le cylindre d'impression, puis il entraîne le chariot porte-écran (2) pendant la course de retour, le cylindre d'impression (1) étant mis a l'arrêt avant l'achèvement de la course de retour.

2. Procédé selon la revendication 1, caractérisé en ce que le moteur d'entraînement du chariot porte-écran est mis à l'arrêt pendant le processus d'impression et le moteur d'entraînement du cylindre d'impression est mis à l'arrêt avant l'achèvement de la course de retour du chariot porte-écran.

3. Procédé de commande d'une machine de sérigraphie à cylindre dans laquelle, pendant le processus d'impression, un cylindre d'impression, qui reçoit l'objet à imprimer et qui est entraîné par un moteur d'entraînement (17), et un chariot porte-écran (2) qui circule au-dessus de ce cylindre, avec une raclette d'impression (3) abaissée sur l'écran de soie sont mis en mouvement à une vitesse synchronisée, caractérisé en ce que le cylindre d'impression (1) et le chariot porte-écran (2) sont entraînés indépendamment l'un de l'autre, des données pour le réglage de la distance d'impression et de la vitesse d'impression sont programmées dans un système de commande électronique, y sont mémorisées et transformées en signaux de commande pour les entraînements, et les positions respectives du cylindre d'impression et du chariot porte-écran au cours de leur mouvement pendant le processus d'impression sont déterminées par des systèmes de mesure de distance parcourue (8, 12) et traitées ultérieurement dans le système de commande électronique pour le réglage des signaux de commande.

4. Procédé selon la revendication 3, caractérisé en ce que la raclette d'impression et la raclette d'étalement sont également commandées par le système de commande électronique en fonction du mouvement du chariot porte-écran.

5. Machine de sérigraphie à cylindre, comportant un cylindre d'impression (1), qui reçoit l'objet à imprimer et qui est entraîné par un moteur d'entraînement, un chariot porte-écran (2), qui circule au-dessus de ce cylindre, une raclette d'impression (3), qui peut être abaissée sur l'écran de soie, et un dispositif pour la synchronisation du mouvement du cylindre d'impression et du chariot porte-écran pendant le processus d'impression, caractérisée en ce qu'il est prévu deux moteurs d'entraînement (17, 18) indépendants l'un de l'autre pour l'entraînement du cylindre d'impression (1) pendant le processus d'impression et pour l'entraînement du chariot porte-écran (2) pendant la course de retour, un dispositif par lequel le moteur d'entraînement du chariot porte-écran peut être désaccouplé, pendant le processus d'impression, du mouvement du chariot porte-écran synchronisé avec le cylindre d'impression, et un dispositif par lequel le cylindre d'impression peut être mis à l'arrêt avant l'achèvement de la course de retour du chariot porte-écran.

6. Machine de sérigraphie à cylindre selon la revendication 5, caractérisée en ce que le moteur d'entraînement du chariot porte-écran est accouplé a celui-ci par l'intermédiaire d'une roue libre qui désaccouple le moteur d'entraînement d'avec le chariot porte-écran dans le sens de rotation de l'arbre du moteur qui correspond à l'avance du chariot porte-écran pendant le processus d'impression, et en ce que le moteur d'entraînement du cylindre d'impression est accouplé à celui-ci par l'intermédiaire d'une roue libre qui désaccouple le moteur d'entraînement d'avec le cylindre d'impression dans le sens de rotation de l'arbre du moteur qui correspond au retour du chariot porte-écran.

7. Machine de sérigraphie à cylindre, comportant un cylindre d'impression (1), qui reçoit l'objet à imprimer et qui est entraîné par un moteur d'entraînement (17), un chariot porte-écran (2), qui circule au-dessus de ce cylindre, une raclette d'impression (3), qui peut être abaissée sur l'écran de soie, et un dispositif pour la synchronisation du mouvement du cylindre d'impression (1) et du chariot porte-écran (2) pendant le processus d'impression, caractérisée en ce qu'il est prévu deux moteurs d'entraînement (17, 18) indépendants l'un de l'autre pour le cylindre d'impression (1) et le chariot porte-écran (2) et un système de commande électronique, qui comprend une unité d'entrée (14) pour des données destinées au réglage de la distance d'impression et de la vitesse d'impression, une unité de calcul (13) à mémoire programmable, reliée à cette unité d'entrée, pour la transformation des données en signaux de commande pour les moteurs d'entraînement (17, 18), et deux unités de réglage (15, 16) qui sont adjointes aux moteurs d'entraînement (17, 18) et qui sont reliées à des systèmes de mesure de distance parcourue (8, 12) pour le cylindre d'impression (1) et le chariot porte-écran (2).

8. Machine de sérigraphie à cylindre selon la revendication 7, caractérisée en ce qu'il est prévu, comme systèmes de mesure de distance parcourue (8, 12), des générateurs d'impulsions de moment angulaire disposés respectivement sur le cylindre d'impression (1) et sur une roue menante pour le chariot porte-écran (2).

9. Machine de sérigraphie à cylindre selon la revendication 7, caractérisée en ce qu'il est prévu des échelles graduées en verre comme systèmes de mesure de distance parcourue (8, 12).
